# EUROPÄISCHE PATENTSCHRIFT

(11) **EP 3 687 341 B1**
(45) Veröffentlichungstag und Bekanntmachung des Hinweises auf die Patenterteilung: **31.08.2022**
(21) Anmeldenummer: 18785275.1
(22) Anmeldetag: 27.09.2018
(51) Int. Cl.: A47B 91/16

(54) **TISCHFUSS**
TABLE LEG
PIED DE TABLE

(30) Priorität: 27.09.2017 CN 201721249395 U; 14.12.2017 DE 102017130016
(43) Veröffentlichungstag der Anmeldung: 05.08.2020
(73) Patentinhaber: Acht & Acht GmbH, 42899 Remscheid (DE)
(72) Erfinder: TANG, Guanfeng, Guangzhou City, Guangdong 510820 (CN)
(74) Vertreter: Müller, Enno
(86) Internationale Anmeldenummer: PCT/EP2018/076322
(87) Internationale Veröffentlichungsnummer: WO 2019/063720

(56) Entgegenhaltungen:
- AU-A1- 2002 300 081

## Beschreibung

### Gebiet der Technik

Die Erfindung betrifft einen Tischfuß mit einem Tischbein und Auslegern an dem Tischbein, wobei die Ausleger an einem Festteil des Tischbeins mittels einer Drehachse verschwenkbar angelenkt sind und miteinander in einer Wirkverbindung stehen derart, dass eine Verschwenkung eines Auslegers eine Verschwenkung eines oder mehrerer weiterer, in der Wirkverbindung stehenden Ausleger bewirkt, wobei die Wirkverbindung durch eine Kraftübertragung mittels einer Getriebeausbildung zwischen den Auslegern erreicht ist Und die Getriebeausbildung einen Übertragungsabschnitt aufweist, der relativ zu beiden Auslegern bewegbar ist.

### Stand der Technik

Tischfüße der in Rede stehenden Art sind bekannt. Diese verfügen bevorzugt über ein zentrales, in Nutzungsstellung entlang an einer Vertikalen orientiert verlaufendes Tischbein, von welchem fußseitig zur Abstützung auf einem Fußboden oder dergleichen mit Bezug auf das Tischbein beziehungsweise eine geometrische Längsachse des Tischbeins und weiter mit Bezug auf einen Grundriss des Tischfußes, bei welchem die geometrische Achse sich als Punkt darstellt, im Wesentlichen nach radial außen abragende Ausleger angelenkt sind. Diesbezüglich können, wie auch bevorzugt, vier oder mehr Ausleger, weiter beispielsweise fünf oder sechs Ausleger, weiter bevorzugt über den Umfang gleichmäßig zueinander beabstandet, vorgesehen sein.

Um auch bei etwaigen Bodenunebenheiten einen stabilen Stand des Tischfußes zu ermöglichen, sind Lösungen bekannt, bei welchen über eine Kraftübertragung eine Wirkverbindung zwischen den Auslegern erreicht ist, so dass ein Verschwenken eines Auslegers um eine bevorzugt quer zu der geometrischen Längsachse des Tischbeines ausgerichteten Schwenkachse zur Anpassung des Tischfußes an die gegebene Bodenfläche über die Wirkverbindung eine Anpassung der Verschwenkstellung der weiteren Ausleger zur Folge hat.

In diesem Zusammenhang wird beispielsweise auf die EP 2 515 713 B1 verwiesen.

Aus der AU 2002300081 A1 ist ein Tischfuß mit einem Tischbein und Auslegern bekannt, bei welchem zur Kompensierung von Unebenheiten in einem Boden, auf welchen ein Tisch aufgestellt ist, eine über Gelenke ausgebildete Getriebeverbindung zwischen den Auslegern vorgesehen ist.

### Zusammenfassung der Erfindung

Ausgehend von dem zuletzt genannten Stand der Technik beschäftigt sich die Erfindung mit der Aufgabenstellung, einen Tischfuß mit einem Tischbein und Auslegern anzugeben, bei welchem eine günstige Getriebeausbildung vorgesehen ist.

Diese Aufgabe ist beim Gegenstand des Anspruches 1 gelöst, wobei darauf abgestellt ist, dass die Getriebeausbildung ein Keilgetriebe ist.

Der Übertragungsabschnitt kann, wie auch in einer möglichen Ausgestaltung bevorzugt, im Bereich des Festteils des Tischbeins bewegbar angeordnet sein. Es kann sich diesbezüglich um eine Schiebebeweglichkeit des Übertragungsabschnittes handeln, über welche Bewegung die Bewegung zumindest eines Auslegers auf zumindest einen weiteren Ausleger, gegebenenfalls aber auch auf alle weiteren Ausleger übertragen werden kann.

Über die Getriebeausbildung, gegebenenfalls über die konkrete Ausgestaltung des Übertragungsabschnittes, ist eine Unter- oder Übersetzung des Schwenkverlagerungsweges des auslösenden Auslegers möglich.

Die Getriebeausbildung kann einen Umlenkbereich aufweisen, in welchem frei von einer unmittelbaren Zusammenwirkung mit einem Ausleger eine Richtungsänderung der Kraftübertragung erreichbar ist. Die Bewegungsrichtung eines ersten Getriebeteils kann zu der Bewegungsrichtung eines zweiten Getriebeteils, beispielsweise des Übertragungsabschnittes, winklig verlaufen, so bevorzugt in einem rechten Winkel (90 Grad). Auch können diesbezüglich spitze Winkel von weniger als 90 Grad bis hin zu beispielsweise 45 Grad eingeschlossen sein oder auch Winkel über 90 Grad, beispielsweise bis hin zu 135 Grad.

Die Änderung der Bewegungsrichtung geht einher mit einer Richtungsänderung der Kraftübertragung, wobei weiter über einen Getriebeabschnitt zwischen zwei Auslegern insgesamt mehrfach eine solche Richtungsänderung gegeben sein kann.

In einer möglichen Ausgestaltung ergibt sich eine erste Bewegungsrichtung eines ersten Getriebeabschnittes im Wesentlichen etwa in Parallelausrichtung zur geometrischen Längsachse des Tischbeines und eine zweite Bewegungsrichtung eines zweiten Getriebeabschnitts, beispielsweise des Übertragungsabschnittes, in einer quer hierzu betrachteten Richtung, so dass sich bei einer möglichen exakt vertikal ausgerichteten geometrischen Längsachse des Tischbeines eine Richtungsänderung der Kraftübertragung eine Änderung der Bewegungsrichtung von vertikal nach horizontal oder umgekehrt ergeben kann.

Die Getriebeausbildung kann das Festteil unabhängig von einer Kraftaufnahme in der Drehachse zur Abstützung nutzen. Das Festteil kann eine Führung für die Getriebeausbildung, insbesondere die Getriebeteile, wie auch den Übertragungsabschnitt, bieten.

Zwei in einer Wirkverbindung stehende Ausleger können sich in einer möglichen Ausgestaltung nur mittelbar über die Getriebeausbildung in einer Anlage zueinander befinden. Bevorzugt ist ausschließlich über die Getriebeausbildung eine Kraftübertragung zwischen zwei Auslegern möglich.

In weiterer Ausgestaltung kann ein Ausleger bezogen auf eine geometrische vertikale Mittelachse des Tischbeins ein radiales äußeres Ende und ein radial inneres Ende aufweisen. So können zwei in Wirkverbindung stehende Ausleger - bezogen auf ihre Drehachsen - jeweils in dem ihrem radial äußeren Ende zugewandten Abschnitt mit der Getriebeausbildung zusammenwirken. Entsprechend kann, wie auch bevorzugt, lediglich in einem begrenzten Bereich, gegebenenfalls auch nur punktuell oder linienförmig, eine Zusammenwirkung eines Auslegers mit der Getriebeausbildung gegeben sein. Darüber hinaus ist in einer bevorzugten Ausgestaltung vorgesehen, dass alle in Wirkverbindung stehende Ausleger des Tischfußes im Wesentlichen gleich ausgebildet sind und in gleicher Weise auf die Getriebeausbildung einwirken.

Einander zugewandte radial innere Enden von in einer Wirkverbindung miteinander stehenden Auslegern können unabhängig von einer zwischen Endstellungen eingenommenen Verschwenkstellung einen Abstand zwischen sich belassen. Es ist so in bevorzugter Ausgestaltung vorgesehen, dass zwei in Wirkverbindung miteinander stehende Ausleger keine unmittelbare Abstützung aneinander finden, dies unabhängig von der eingenommenen Verschwenkstellung der Ausleger.

Gleichwohl können die einander zugewandten radial inneren Enden der in der Wirkverbindung miteinander stehenden Ausleger in einer oder beiden Endstellungen in Anschlag sein. So können die diesbezüglichen Bereiche der Ausleger zur Definition von Schwenkendstellungen mit Bereichen des Festteiles zusammenwirken.

Die Getriebeausbildung ist ein Keilgetriebe. Bevorzugt ist, dass das Keilgetriebe im Hinblick auf eine Wirkverbindung zwischen zwei Auslegern bezogen auf eine übliche Nutzungsstellung des Tischbeins zwei vertikal bewegliche und ein horizontal bewegliches Getriebeteil aufweist, wobei weiter, bevorzugt, das Keilgetriebe alle in Wirkverbindung zueinander stehenden Ausleger zur gegenseitigen Krafteinwirkung verbindet. Die vertikal und horizontal beweglichen Getriebeteile, wobei das horizontal bewegliche Getriebeteil bevorzugt der Übertragungsabschnitt ist, wirken über Keilflächen miteinander. So können die Keilflächen eines vertikal beweglichen Getriebeteils und des unmittelbar anschließenden horizontal beweglichen Getriebeteils ebenflächig und plan aneinander liegen, wobei die Keilfläche bevorzugt im Wesentlichen eine Winkelhalbierende zwischen den Bewegungsrichtungen des vertikal und des horizontal beweglichen Getriebeteils darstellt.

Eine vertikale Abwärtsverlagerung eines Getriebeteils führt über die Keilfläche entsprechend zu einer Horizontalverlagerung des weiteren Getriebeteils, insbesondere des Übertragungsabschnitts, und umgekehrt.

Bevorzugt wirkt jeder Ausleger auf ein vertikal bewegliches Getriebeteil ein beziehungsweise wird über ein vertikal bewegliches Getriebeteil hinsichtlich der Verschwenkstellung des Auslegers beeinflusst. Zwischen zwei in Umfangsrichtung des Tischbeins aufeinanderfolgenden Auslegern ist zwischen dem entsprechend zugeordneten vertikal beweglichen Getriebeteilen ein horizontal bewegliches Getriebeteil in Form eines Übertragungsabschnittes vorgesehen.

Hieraus ergibt sich in einer bevorzugten Ausgestaltung eine kreisartig geschlossene Ausbildung des Keilgetriebes. Diese kreisartige Ausgestaltung bezieht sich insbesondere auf die insgesamt umlaufende Wirkung. Es ist nicht zwingend eine geometrische kreisförmige Anordnung gegeben. Vielmehr kann die kreisförmig geschlossene Ausbildung mit Bezug auf eine Projektion in eine Horizontalebene mehreckig, beispielsweise bei Anordnung von vier Auslegern, quadratisch, gegeben sein.

### Kurze Beschreibung der Zeichnungen

Nachstehend ist die Erfindung anhand der beigefügten Zeichnung erläutert, die aber lediglich ein Ausführungsbeispiel darstellt. Auf der Zeichnung zeigt:
- Fig. 1: in perspektivischer Darstellung einen Tisch mit einem Tischbein und einem Tischfuß;
- Fig. 2: den Tisch in einem Vertikalschnitt
- Fig. 3: eine perspektivische Unteransicht des Tischfußes gemäß dem in Figur 1 gekennzeichneten Bereich III, unter Fortlassung eines Festteil-Deckels und bei geschnitten dargestellten Auslegern des Tischfußes;
- Fig. 4: den Tischfuß in einer perspektivischen Explosionsdarstellung;
- Fig. 5: eine Getriebeausbildung des Tischfußes in perspektivischer Explosionsdarstellung;
- Fig. 6: die Getriebeausbildung in einer perspektivischen Einzeldarstellung;
- Fig. 7: die Getriebeausbildung in Draufsicht;
- Fig. 8: eine der Figur 6 entsprechende Darstellung, eine alternative Ausführungsform betreffend;
- Fig. 9: eine im Wesentlichen der Figur 3 entsprechende Unteransicht, unter Fortlassung des Festteil-Deckels und bei in strichpunktierter Linienart wiedergegebenen Auslegern;
- Fig. 10: die perspektivische Darstellung einer Wirkverbindung von Auslegern und zugeordneter Getriebeausbildung;
- Fig. 11: eine Querschnittsdarstellung des Tischfußes;
- Fig. 12: eine weitere Schnittdarstellung des Tischfußes, betreffend eine mögliche Schwenkstellung eines Auslegers;
- Fig. 13: eine der Figur 12 entsprechende Darstellung, eine geänderte Schwenkstellung desselben Auslegers betreffend.

### Beschreibung der Ausführungsformen

Dargestellt und beschrieben ist, zunächst mit Bezug zu Figur 1, ein Tisch 1 mit einem Tischbein 2, auf dem eine Tischplatte 3 angeordnet ist.

Abgewandt der Tischplatte 3 ist an dem Tischbein 2 ein Tischfuß 4 ausgeformt, der in dem dargestellten Ausführungsbeispiel vier Ausleger 5 aufweist.

Mit Bezug auf eine geometrische und bei üblicher Nutzungsstellung des Tisches 1 vertikale Mittelachse x des Tischbeines 2 erstrecken sich die Ausleger 5 mit Bezug auf einen Grundriss, in welchem sich die Mittelachse x als Punkt darstellt, nach radial außen, wobei weiter die Ausleger 5 in Umfangsrichtung betrachtet gleiche Abstände zueinander aufweisen können.

In dem dargestellten Ausführungsbeispiel setzt sich ein Ausleger 5 im Wesentlichen aus einem Auslegerträger 6 und einer hieran befestigten, bei üblicher Nutzung des Tisches 1 allein sichtbaren Auslegerverkleidung 7 zusammen.

Die Ausleger 5 sind verschwenkbar an einem Festteil 8 des Tischbeins 2 angelenkt. Das Festteil 8 bietet hierzu ein Gehäuse an, mit einer Festteil-Decke 9, einer - bezogen auf die Mittelachse x - umlaufenden Festteil-Wandung 10 und einem bodenseitig ansetzbaren Festteil-Deckel 11.

Die Auslegerträger 6 der Ausleger 5 erstrecken sich mit Bezug auf einen Grundriss der Anordnung über einen abgewinkelten Verlauf. Jeder Auslegerträger 6 weist so zunächst einen plattenförmigen Halterungsabschnitt 12 auf, von dem sich endseitig unter Einschluss eines stumpfen Winkels von beispielsweise 135 bis 150 Grad zu dem Halterungsabschnitt 12 ein Befestigungsabschnitt 13 anschließt. Letzterer ist ebenfalls im Wesentlichen plattenartig gestaltet mit einer in Nutzungsstellung in Erstreckungsrichtung der Mittelachse x betrachteten Höhe, die eine quer hierzu betrachteten Materialstärke etwa um das 3- bis 6-Fache übersteigt.

An dem Befestigungsabschnitt 13 ist die schürzenförmige Auslegerverkleidung 7 befestigbar.

Der Auslegerträger 6 erstreckt sich mit dessen Halterungsabschnitt 12 innerhalb des Festteiles 8, hierbei in etwa im Übergangsbereich zum Befestigungsabschnitt 13 die Festteil-Wandung 10 im Bereich einer schlitzförmigen Aussparung 14 durchtretend. Der Befestigungsabschnitt 13 erstreckt sich demnach im Wesentlichen außerhalb des Festteils 8.

Die Ausleger 5, somit die Auslegerträger 6 und auch die Auslegerverkleidung 7, sind gleich gestaltet.

Jeder Ausleger 5 ist über den Halterungsabschnitt 12 an dem Festteil 8 schwenkbeweglich um eine Drehachse y gehaltert. Die Drehachse y erstreckt sich quergerichtet zur Mittelachse x und ist gebildet durch die geometrische Mittelachse eines die Festteil-Wandung 10 sowie den Halterungsabschnitt 12 mit Bezug zur Mittelachse x in radialer Richtung durchsetzenden Schraubbolzens 15.

Die axiale freie Höhe des Feststeiles 8 zwischen der Festteil-Decke 9 und dem Festteil-Deckel 11, sowie die in selber Richtung betrachtete Höhe des Auslegerträgers 6 insbesondere im Bereich des Halterungsabschnittes 12 ist so gewählt, dass eine Verschwenkung des Auslegers 5 mit seinem Auslegerträger um die Drehachse y bevorzugt anschlagbegrenzt ermöglicht ist.

Die Anschlagbegrenzung kann einerseits durch den Festteil-Deckel 11 gegeben sein, gegen welchen der Halterungsabschnitt 12 in einer Verschwenk-Endstellung treten kann. Auch die andere Schwenk-Endstellung kann zufolge Anschlagen gegen einen Festteilabschnitt begrenzt sein.

Das Verschwenken eines Auslegers 5 bewirkt zufolge einer Wirkverbindung zugleich die Verschwenkung der weiteren Ausleger 5. Diese Wirkverbindung ist durch eine Kraftübertragung mittels einer Getriebeausbildung G zwischen den Auslegern 5 erreicht.

Die Getriebeausbildung G ist in dem dargestellten Ausführungsbeispiel als umfangsmäßig kreisartig geschlossenes Keilgetriebe 26 ausgebildet, mit ersten, in üblicher Nutzungsstellung des Tischbeines 2 im Wesentlichen vertikal beweglichen Getriebeteilen 16, die in ihrer Anzahl angepasst sind an die Anzahl der Ausleger 5. Entsprechend sind bei vier Auslegern 5 vier erste Getriebeteile 16 der in dieser Ausführungsform im Grundriss gemäß Figur 7 im Wesentlichen quadratisch ausgebildeten Getriebeausbildung G in den Eckbereichen vorgesehen. Zwischen zwei ersten Getriebeteilen 16 erstreckt sich ein horizontal bewegliches zweites Getriebeteil 17 in der Funktion als ein Übertragungsabschnitt 18.

Jeweils endseitig und zugewandt dem zugeordneten ersten Getriebeteil 16 ist jeder Übertragungsabschnitt 18 beziehungsweise jedes zweite Getriebeteil 17 mit einer Keilfläche 19 versehen. Diese erstreckt sich mit Bezug auf einen Längsschnitt gemäß der Darstellung in Figur 12 unter einem bevorzugten Winkel von etwa 30 bis 60 Grad, weiter etwa 45 Grad zur Abgleitfläche des zweiten Getriebeteiles 17.

Die Keilfläche 19 ist gebildet zur Zusammenwirkung mit einer Gegenkeilfläche 20 am ersten Getriebeteil 16. Letzteres weist entsprechend zwei, im Grundriss um 90 Grad versetzte Gegenkeilflächen 20 auf.

Die vorbeschriebene Getriebeausbildung G ist gefasst in einem schalenförmigen Getriebegehäuse 21, wobei bei einer Überkopf-Stellung der Getriebeausbildung G insgesamt gemäß der Darstellung in Figur 12 unterseitig das Getriebegehäuse 21 durch einen entsprechenden Deckel 22 geschlossen sein kann. Lediglich die ersten Getriebeteile 16 können durch den Deckel 22 frei nach vertikal unten ausragen, zur Abstützung auf der zugewandten, nach vertikal oben gerichteten Stirnfläche des zugeordneten Halterungsabschnittes 12 des Auslegers 5.

Wie beispielhaft aus Figur 6 ersichtlich, kann jedes Getriebeteil 16, zugewandt den Halterungsabschnitten 12 eine durchgehend ebenflächige Anlagefläche 27 aufweisen. Die sich hierbei ergebende Anlageebene kann sich streng quer gerichtet zu einer Verlagerungsrichtung der Getriebeteile 16 erstrecken.

Alternativ kann die Anlagefläche auch stufenartig gemäß der Darstellung in Figur 8 ausgebildet sein, beispielsweise aufweisend einen ebenen Stufenabschnitt 28 und einen zu diesem Stufenabschnitt 28 erhabenen konvexen Abschnitt 29.

Im Bereich der flächig aufeinanderliegenden Keilfläche 19 des zweiten Getriebeteiles 17 und Gegenkeilfläche 20 des ersten Getriebeteiles 16 ergibt sich ein Umlenkbereich U, in welchem frei von einer unmittelbaren Zusammenwirkung mit einem Ausleger 5 eine Richtungsänderung der Kraftübertragung erreichbar ist.

Die mit Bezug auf die Mittelachse x radial inneren Enden 24 der Ausleger 5 beziehungsweise der Auslegerträger 6 sind unabhängig von einer eingenommenen Verschwenkstellung der Ausleger 5 so ausgebildet, dass diese zwischen sich stets einen Abstand a belassen.

Im Bereich der radial äußeren Enden 23 wirken die Ausleger 5 mit ihren Halterungsabschnitten 12 mit der Getriebeausbildung G zusammen. Diese Abstützung ist unabhängig von einer Kraftaufnahme in der Drehachse y beziehungsweise in dem Schraubbolzen 15.

Der das zweite Getriebeteil 17 bildende Übertragungsabschnitt 18 ist relativ zu dem über die Getriebeausbildung G unmittelbar in Wirkverbindung stehenden Auslegern 5 bewegbar.

Die Funktion des Tischfußes 4 ist im Wesentlichen wie folgt: In Figur 12 ist eine Ausleger-Schwenkstellung gezeigt, bei welcher der Ausleger 5 beziehungsweise dessen Auslegerträger 6 einen spitzen Winkel α zu einer Horizontalen einschließt, dies bei Abstützung des Auslegers 5 auf einem Boden 25.

Auf dem Halterungsabschnitt 12 stützt sich in dessen radial äußerem Ende 23 das zugeordnete erste Getriebeteil 16 über dessen Anlagefläche 27 ab. Unter Anlage der Keilfläche 19 an der Gegenkeilfläche 20 ist das zweite Getriebeteil 17 beziehungsweise der Übertragungsabschnitt 18 in eine entsprechende Stellung horizontal verlagert, was wiederum dem in Wirkkreisrichtung nachfolgenden ersten Getriebeteil 16 unter Beibehaltung der Anlage dessen Gegenkeilfläche 20 an der zugewandten Keilfläche 19 ein vertikales Eintauchen in das Getriebegehäuse 21 erlaubt. Damit einhergehend wird dem diesem Getriebeteil 16 zugeordneten Ausleger 5 beziehungsweise dessen Auslegerträger 6 eine Schwenkstellung ermöglicht, in welcher der betreffende Ausleger 5 in bevorzugter Ausgestaltung über die die Drehachse y schneidende Horizontalebene E hinaus aufgeschwenkt ist. In dieser Stellung schließt der im Grundriss um 90 Grad versetzte weitere Ausleger 5 wertemäßig denselben Winkel zu der Horizontalebene E ein wie der in Figur 12 abgesenkte Ausleger 5.

Die Wirkverbindung der Ausleger 5 ergibt sich über den gesamten Umfang der Getriebeausbildung G, entsprechend über alle Ausleger 5, wobei bei einer bevorzugten Anordnung von vier Auslegern 5 jeweils zwei diametral gegenüber liegende Ausleger 5 über die Getriebeausbildung G über denselben Wert in die gleiche Richtung mit Bezug zu der Horizontalebene E schwenken beziehungsweise geschwenkt sind.

In Figur 13 ist eine gegenüber Figur 12 veränderte Schwenkstellung des Auslegers 5 gezeigt. Der Ausleger 5 ist zufolge eines entsprechenden Bodenverlaufs angehoben, schließt nunmehr mit einer die Drehachse y schneidenden Linie zu der Horizontalebene E einen spitzen Winkel α oberhalb der Horizontalebene E ein.

Das zugeordnete erste Getriebeteil 16 ist über den Halterungsabschnitt 12 des Auslegers 5 vertikal in Richtung auf das Getriebegehäuse 21 verlagert (Pfeil c). Hieraus bedingt sich eine horizontale Schiebeverlagerung (Pfeil b) des Übertragungsabschnittes 18 beziehungsweise zweiten Getriebeteils 17 in Richtung auf das in Wirkverbindung stehende weitere erste Getriebeteil 16. Dieses wird über die Keil- und Gegenteilflächen (Pfeil c') angehoben, taucht entsprechend aus dem Getriebegehäuse 21 nach unten weiter auf, unter entsprechender Belastung des zugeordneten Halterungsabschnittes 12 des weiteren Auslegers 5. Letzterer wird bei entsprechender Anhebung des in Figur 13 gezeigten Auslegers 5 bevorzugt um dasselbe Winkelmaß abgesenkt, zufolge entsprechender Verschwenkung um die Drehachse y (Pfeil d).

**Liste der Bezugszeichen**

| | | | |
|---|---|---|---|
| 1 | Tisch | 28 | Stufenabschnitt |
| 2 | Tischbein | 29 | konvexer Abschnitt |
| 3 | Tischplatte | | |
| 4 | Tischfuß | | |
| 5 | Ausleger | α | Winkel |
| 6 | Auslegerträger | | |
| 7 | Auslegerverkleidung | | |
| 8 | Festteil | a | Abstand |
| 9 | Festteil-Decke | b | Pfeil |
| 10 | Festteil-Wandung | c | Pfeil |
| 11 | Festteil-Deckel | c*'* | Pfeil |
| 12 | Halterungsabschnitt | d | Pfeil |
| 13 | Befestigungsabschnitt | x | Mittelachse |
| 14 | Aussparung | y | Drehachse |
| 15 | Schraubbolzen | | |
| 16 | erstes Getriebeteil | | |
| 17 | zweites Getriebeteil | E | Horizontalebene |
| 18 | Übertragungsabschnitt | G | Getriebeausbildung |
| 19 | Keilfläche | U | Umlenkbereich |
| 20 | Gegenkeilfläche | | |
| 21 | Getriebegehäuse | | |
| 22 | Deckel | | |
| 23 | radial inneres Ende | | |
| 24 | radial äußeres Ende | | |
| 25 | Boden | | |
| 26 | Keilgetriebe | | |
| 27 | Anlagefläche | | |

## Patentansprüche

1. Tischfuß (4) mit einem Tischbein (2) und Auslegern (5) an dem Tischbein (2), wobei die Ausleger (5) an einem Festteil (8) des Tischbeines (2) mittels einer Drehachse (y) verschwenkbar angelenkt sind und miteinander in einer Wirkverbindung stehen derart, dass eine Verschwenkung eines Auslegers (5) eine Verschwenkung eines oder mehrerer weiterer, in der Wirkverbindung stehender Ausleger (5) bewirkt, wobei die Wirkverbindung durch eine Kraftübertragung mittels einer Getriebeausbildung (G) zwischen den Auslegern (5) erreicht ist und die Getriebeausbildung (G) einen Übertragungsabschnitt (18) aufweist, der relativ zu beiden Auslegern (5) bewegbar ist, **dadurch gekennzeichnet, dass** die Getriebeausbildung (G) ein Keilgetriebe ist.

2. Tischfuß nach Anspruch 1, **dadurch gekennzeichnet, dass** die Getriebeausbildung (G) einen Umlenkbereich (U) aufweist, in welchem frei von einer unmittelbaren Zusammenwirkung mit einem Ausleger (5) eine Richtungsänderung der Kraftübertragung erreichbar ist.

3. Tischfuß nach einem der vorhergehenden Ansprüche, **dadurch gekennzeichnet, dass** die Getriebeausbildung (G) das Festteil (8) unabhängig von einer Kraftaufnahme in der Drehachse (y) zur Abstützung nutzt.

4. Tischfuß nach einem der vorhergehenden Ansprüche, **dadurch gekennzeichnet, dass** zwei in einer Wirkverbindung stehende Ausleger (5) sich nur mittelbar über die Getriebeausbildung (G) in einer Anlage zueinander befinden können.

5. Tischfuß nach einem der vorhergehenden Ansprüche, **dadurch gekennzeichnet, dass** ein Ausleger (5) bezogen auf eine geometrische vertikale Mittelachse (x) des Tischbeins (2) ein radiales äußeres Ende (24) und ein radial inneres Ende (23) aufweist.

6. Tischfuß nach einem der vorhergehenden Ansprüche, **dadurch gekennzeichnet, dass** zwei in Wirkverbindung stehende Ausleger (5) bezogen auf ihre Drehachsen (y) jeweils in dem ihrem radial äußeren Ende (24) zugewandten Abschnitt mit der Getriebeausbildung (G) zusammenwirken.

7. Tischfuß nach einem der vorhergehenden Ansprüche, **dadurch gekennzeichnet, dass** einander zugewandte radial innere Enden (23) von in einer Wirkverbindung miteinander stehenden Auslegern (5) unabhängig von einer zwischen Endstellungen eingenommenen Verschwenkstellung einen Abstand (a) zwischen sich belassen.

8. Tischfuß nach einem der Ansprüche 1 bis 3, **dadurch gekennzeichnet, dass** die einander zugewandten radial inneren Enden (23) der in der Wirkverbindung miteinander stehenden Ausleger (5) in einer oder beiden Endstellungen in Anschlag sind.

9. Tischfuß nach einem der vorhergehenden Ansprüche, **dadurch gekennzeichnet, dass** das Keilgetriebe im Hinblick auf eine Wirkverbindung zwischen zwei Auslegern (5) bezogen auf eine übliche Nutzungsstellung des Tischbeins (2) zwei vertikal bewegliche Getriebeteile (16) und ein horizontal bewegliches Getriebeteil (17) aufweist.

10. Tischfuß nach einem der vorhergehenden Ansprüche, **dadurch gekennzeichnet, dass** das Keilgetriebe alle in Wirkverbindung zueinander stehenden Ausleger (5) zur gegenseitigen Krafteinwirkung verbindet.

11. Tischfuß nach einem der vorhergehenden Ansprüche, **dadurch gekennzeichnet, dass** das Keilgetriebe kreisartig geschlossen ausgebildet ist.

## Claims

1. Table base (4) with a table leg (2) and outriggers (5) on the table leg (2), wherein the outriggers (5) are pivotably articulated on a fixed part (8) of the table leg (2) by means of an axis of rotation (y) and are operatively connected to one another in such a way that pivoting of one outrigger (5) causes pivoting of one or more further outriggers (5), in the operative connection, the operative connection being achieved by a power transmission by means of a gear formation (G) between the outriggers (5) and the gear formation (G) having a transmission section (18) which is movable relative to both outriggers (5), **characterized in that** the gear formation (G) is a wedge gear.

2. Table base according to claim 1, **characterized in that** the gear formation (G) has a deflection area (U) in which a change of direction of the power transmission is achievable free of a direct interaction with an outrigger (5).

3. Table base according to one of the preceding claims, **characterized in that** the gear formation (G) uses the fixed part (8) for support independently of a force absorption in the axis of rotation (y).

4. Table base according to one of the preceding claims, **characterized in that** two outriggers (5) in an operative connection can only be in contact with each other indirectly via the gear formation (G).

5. Table base according to one of the preceding claims, **characterized in that** an outrigger (5) has a radially outer end (24) and a radially inner end (23) relative to a geometric vertical center axis (x) of the table leg (2).

6. Table base according to one of the preceding claims, **characterized in that** two operatively connected outriggers (5), with respect to their axes of rotation (y), cooperate in each case in the section facing their radially outer end (24) with the gear formation (G).

7. Table base according to one of the preceding claims, **characterized in that** radially inner ends (23) facing each other of outriggers (5) in operative connection with each other leave a distance (a) between them irrespective of a pivoted position assumed between end positions.

8. Table base according to one of the claims 1 to 3, **characterized in that** the radially inner ends (23) of the outriggers (5) facing each other in the operative connection are in abutment in one or both end positions.

9. Table base according to one of the preceding claims, **characterized in that** the wedge gear has two vertically movable gear parts (16) and one horizontally movable gear part (17) with regard to an operative connection between two outriggers (5) in relation to a usual position of use of the table leg (2).

10. Table base according to one of the preceding claims, **characterized in that** the wedge gear connects all the outriggers (5) in operative connection with one another for the mutual application of force.

11. Table base according to one of the preceding claims, **characterized in that** the wedge gear is circularly closed.

## Revendications

1. Base de table (4) avec un pied de table (2) et des bras (5) sur le pied de table (2), les bras (5) étant articulés de manière pivotante sur une partie fixe (8) du pied de table (2) au moyen d'un axe de rotation (y) et étant en liaison active les uns avec les autres de telle sorte qu'un pivotement d'un bras (5) entraîne un pivotement d'un ou de plusieurs autres bras (5), se trouvant dans la liaison active, la liaison active étant obtenue par une transmission de force au moyen d'une configuration d'engrenage (G) entre les bras (5) et la configuration d'engrenage (G) présentant une section de transmission (18) qui est mobile par rapport aux deux bras (5), **caractérisée en ce que** la configuration d'engrenage (G) est un engrenage à coin.

2. Base de table selon la revendication 1, **caractérisé en ce que** la formation d'engrenage (G) présente une zone de renvoi (U) dans laquelle un changement de direction de la transmission de force peut être obtenu sans interaction directe avec un bras (5).

3. Base de table selon l'une des revendications précédentes, **caractérisé en ce que** la formation d'engrenage (G) utilise la partie fixe (8) pour le soutien indépendamment d'une absorption de force dans l'axe de rotation (y).

4. Base de table selon l'une des revendications précédentes, **caractérisé en ce que** deux bras (5) en liaison active ne peuvent se trouver en appui l'un contre l'autre qu'indirectement par l'intermédiaire de la configuration de transmission (G).

5. Base de table selon l'une des revendications précédentes, **caractérisé en ce qu'**un bras (5) présente, par rapport à un axe central géométrique vertical (x) du pied de table (2), une extrémité radialement extérieure (24) et une extrémité radialement intérieure (23).

6. Base de table selon l'une des revendications précédentes, **caractérisé en ce que** deux bras (5) en liaison active, par rapport à leurs axes de rotation (y), coopèrent respectivement dans la partie tournée vers leur extrémité radialement extérieure (24) avec la structure de transmission (G).

7. Base de table selon l'une des revendications précédentes, **caractérisé en ce que** les extrémités radialement intérieures (23), tournées l'une vers l'autre, de bras (5) en liaison active l'un avec l'autre, laissent entre elles une distance (a), indépendamment d'une position de pivotement prise entre des positions finales.

8. Base de table selon l'une des revendications 1 à 3, **caractérisé en ce que** les extrémités radialement intérieures (23), tournées l'une vers l'autre, des bras (5) en liaison active l'un avec l'autre sont en butée dans l'une ou les deux positions d'extrémité.

9. Base de table selon l'une des revendications précédentes, **caractérisé en ce que** le engrenage à coin présente, en vue d'une liaison active entre deux bras (5) par rapport à une position d'utilisation usuelle du pied de table (2), deux parties de mécanisme (16) mobiles verticalement et une partie de mécanisme (17) mobile horizontalement.

10. Base de table selon l'une des revendications précédentes, **caractérisé en ce que** le engrenage à coin relie tous les bras (5) en liaison active les uns avec les autres en vue d'une action de force réciproque.

11. Base de table selon l'une des revendications précédentes, **caractérisé en ce que** le engrenage à coin est fermé de manière circulaire.
